# EUROPÄISCHE PATENTSCHRIFT

(11) **EP 1 867 924 B1**
(45) Veröffentlichungstag und Bekanntmachung des Hinweises auf die Patenterteilung: **20.08.2008**
(21) Anmeldenummer: 06405256.6
(22) Anmeldetag: 13.06.2006
(51) Int. Cl.: F23M 5/04, F23M 5/08

(54) **Rohrschutzplatte aus einem feuerbeständigen Material sowie eine Wandauskleidung für einen Müllverbrennungsofen**
Tube protection plate made of fire-resistant material as well as incinerator wall lining
Plaque de protection de tubes faite de matériau résistant au feu et revêtement de paroi d'incinérateur

(43) Veröffentlichungstag der Anmeldung: 19.12.2007
(73) Patentinhaber: Mella+Menzi AG, 8006 Zürich (CH)
(72) Erfinder: Hofstetter Andreas, 8006 Zürich (CH); Lepirica Fehko, 8048 Zürich (CH)
(74) Vertreter: Luchs, Willi

(56) Entgegenhaltungen:
- WO-A-20/05064255
- DE-U1- 20 309 034
- DE-U1- 20 316 213
- DE-U1-1202005 018 13
- US-A1- 2006 101 740

## Beschreibung

Die Erfindung betrifft eine Rohrschutzplatte aus einem feuerbeständigen Material gemäss dem Oberbegriff des Anspruches 1 sowie eine Wandauskleidung und eine ofenwand für einen Müllverbrennungsofen.

Rohrschutzplatten zum Schutz von mindestens zwei entlang einer Ofenwand vertikal verlaufenden und miteinander über einen Steg verbundenen Kühlrohren sind beispielsweise aus der US 2006/0101740 A1, DE 20 2005 018131 U1 oder WO 2005/064255 A bekannt. Eine Wandauskleidung besteht dann aus mehreren aufeinandergesetzten und/oder nebeneinander angeordneten Rohrschutzplatten.

Die US 2006/0101740 A1 offenbart eine Rohrschutzplatte zum Schutz von drei Kühlröhren und weist zwei gerade verlaufende, vertikale Nuten auf, mit denen sie von oben auf zwei auf dem jeweiligen Steg gehaltene Nutensteine aufgesetzt wird, bis die Nuten mit ihrem oberen, stirnseitigen Ende an den Nutensteinen anschlagen und somit die Rohrschutzplatte auf den Nutensteinen aufgehängt wird. Dabei wird zwischen der Rohrschutzplatte einerseits und den Kühlrohren sowie den Stegen anderseits ein mit Mörtel oder Beton füllbarer Raum gebildet. Auch die Nuten mit den darin befindlichen Nutensteinen werden mit dem Mörtel oder Beton gefüllt.

In gleicher Art und Weise wird auch die Rohrschutzplatte nach der WO 2005/064255 A, die für zwei mit einem Steg verbundene Kühlrohre vorgesehen ist, mit dem oberen, stirnseitigen Ende ihrer Nut auf einen Nutenstein aufgehängt.

Für zwei mit einem Steg verbundene Kühlrohre ist auch die Rohrschutzplatte nach der DE 20 2005 018131 U1 vorgesehen. Auch sie ist mit einer vor dem oberen Rand endenden Nut versehen und wird von oben auf einen Nutenstein aufgeschoben. Bei dieser Rohrschutzplatte weist die Nut eine untere Ausnehmung bzw. Erweiterung auf, die waagerechte Anlageflächen bildet. Das Mörtel- bzw. Betonmaterial bildet in der Ausnehmung nach dem Erhärten einen Sockel, auf dem die Rohrschutzplatte unveränderlich in ihrer Höhe ruht.

Der vorliegenden Erfindung liegt die Aufgabe zugrunde, die Rohrschutzplatte der eingangs genannten Art sowie die mehrere Rohrschutzplatten umfassende Wandauskleidung weiter zu verbessern.

Diese Aufgabe wird erfindungsgemäss durch eine Rohrschutzplatte mit den Merkmalen des Anspruches 1 sowie durch eine Wandauskleidung nach Anspruch 8 und durch eine Ofenwand nach Ansprüchen 4 und 9 gelöst.

Weitere bevorzugte Ausgestaltungen der erfindungsgemässen Rohrschutzplatte bilden den Gegenstand der abhängigen Ansprüche.

Die erfindungsgemässen Rohrschutzplatten werden mit ihren Konusnuten von oben auf die entsprechenden, zuvor in ihrer Distanz den Stegen gegenüber eingestellten Nutensteine aufgesetzt, bis ihre Seitenwände am Umfang der jeweiligen Mutter mit Aussenkonus zur Auflage kommen (d.h. nicht wie bisher, bis sie auf den darunterliegenden Rohrschutzplatten stehen). Danach wird der Raum zwischen den Rohrschutzplatten und den Kühlrohren sowie den Stegen mit Beton gefüllt, wobei der Beton auch in die Konusnuten mit den darin befindlichen Muttern mit Aussenkonus eingebracht (eingegossen) wird. Durch den sich erfindungsgemäss von oben nach unten vergrössenden Abstand der Nuten-Seitenwände wird erreicht, dass die auf dem erhärteten Betonmaterial "sitzenden" Rohrschutzplatten bei temperaturbedingten Dilatationen diesem gegenüber nach unten oder nach oben bewegt werden können, wobei vorteilhafterweise auch die Dilatationen benachbarter Rohrschutzplatten der Wandauskleidung über zwischen ihren Plattenrändern eingelegten Filze aufgenommen werden können.

Die Erfindung wird nachfolgend anhand der Zeichnung näher erläutert.
Es zeigen:
- Fig. 1: in Draufsicht eine Anzahl von entlang einer Ofenwand vertikal verlaufenden und miteinander über je einen Steg verbundenen Kühlrohren sowie einen Teil einer Wandauskleidung, umfassend eine erfindungsgemässe Rohrschutzplatte;
- Fig. 2: die Rohrschutzplatte nach Fig. 1 in Rückansicht, in Pfeilrichtung A nach Fig. 1;
- Fig. 3: die Rohrschutzplatte in Seitenansicht, in Pfeilrichtung B nach Fig. 2; und
- Fig.4: Mittel zum Positionieren der Rohrschutzplatte gegenüber den Kühlrohren.

Fig.1 zeigt in Draufsicht eine Anzahl von nebeneinander angeordneten, entlang einer Ofenwand eines Mühlverbrennungsofens vertikal verlaufenden Kesselrohren 1, die miteinander über je einen Steg 2 verbunden sind. Die ebenfalls vertikal verlaufenden Stege 2 liegen in einer den Kühlrohrachsen a gemeinsamen Ebene. Zum Schutz der Kesselrohre 1 vor der Abnutzung bzw. vor der Hitze, Staub, chemischen Substanzen und anderen Schadstoffen oder schädlichen Einwirkungen ist eine innere Wandauskleidung vorgesehen, die eine Anzahl von nebeneinander und/oder übereinander angeordneten Rohrschutzplatten 3 umfasst.

Jede Rohrschutzplatte 3 ist zum Schutz von mindestens zwei, gegebenenfalls von drei Kesselrohren 1 vorgesehen. Die Rohrschutzplatte 3 wird derart gegenüber den Kesselrohren 1 und den Stegen 2 positioniert, dass dazwischen ein mit Beton füllbarer Raum 4 gebildet wird. Die Mittel zum Positionieren der jeweiligen Rohrschutzplatte 3 sind im Detail in Fig. 4 dargestellt. Die Rohrschutzplatte 3 ist mit mindestens einer vertikal verlaufenden, durchgehenden Nut als Konusnut 10 versehen (beim dargestellten Ausführungsbeispiel weist die Rohrschutzplatte 3 zwei Nuten 10 auf, vgl. Fig. 1), mit der sie auf einer am entsprechenden Steg 2 gehaltenen Mutter 11 mit Aussenkonus aufsetzbar ist. Diese Mutter 11 mit Aussenkonus ist auf einem vom Steg 2 wegragenden Distanzbolzen 12 angeordnet. Sie ist demgemäss kegelstumpfförmig ausgebildet und auf einem Gewindeteil 12a des Gewindebolzens 12 um 90° zum Steg 2 verstellbar, wobei sie einen sich in Richtung zum Steg 2 hin verjüngenden Umfang 11a aufweist.

Die jeweilige Konusnut 10 weist zwei gegenüberliegende Seitenwände 13 auf, die von einer Nutenbasis 14 in Richtung zum Nuteneingang 15 hin mit einem dem Kegelstumpfwinkel der Mutter 11 entsprechenden Winkel zusammenlaufen, derart, dass sie einen in der Konusnut 10 befindlichen Mutter 11 mit Aussenkonus hintergreifen.

Erfindungsgemäss ist die Konusnut 10 so ausgebildet, dass sich zudem der Abstand der Seitenwände 13 von oben nach unten vergrössert. Beträgt die maximale Nutenbreite oben beispielsweise 25 mm (vgl. b₁ nach Fig. 2), so steigt sie über die Länge von ca. 250 mm auf die Breite b₂ von 30 mm an (d.h. ungefähr 1 mm pro Seite mehr auf der Länge von 100 mm).

Die Rohrschutzplatte 3 weist zu beiden seiten der jeweiligen Konusnut 10 vertikal verlaufende konkave Wölbungen 20 für die zu schützenden Kühlrohre 1, mit welchen die auf die Muttern 11 mit Aussenkonus aufgesetzte Rohrschutzplatte 3 jeweils einen mit Beton füllbaren Teilringraum 4a um das jeweilige Kühlrohr 1 begrenzt. Der Abstand der Wölbungen 20 von den Kühlrohren 1 ist über die auf den Gewindebolzen 12 verstellbaren Muttern 11 mit Aussenkonus einstellbar.

Wie insbesondere aus Fig. 3 ersichtlich, sind sowohl am oberen als auch am unteren Plattenrand der jeweiligen Rohrschutzplatte 3 Auflageflächen 14, 15, 16 bzw. 14', 15', 16' vorhanden, die zur Aufnahme einer benachbarten oberen Rohrschutzplatte 3 bzw. zum Aufsetzen auf eine benachbarte untere Rohrschutzplatte 3 vorgesehen sind. Beim dargestellten Ausführungsbeispiel bildet eine obere, an die mit den Wölbungen 20 versehene Frontseite anschliessende schräge Auflagefläche 14 zusammen mit einer weiteren Auflagefläche 15 eine Art Vertiefung am oberen Plattenrand, während eine gegenüberliegende untere, schräge Auflagefläche 14' zusammen mit einer weiteren Auflagefläche 15' einem gegengleichen Vorsprung am unteren Plattenrand zugeordnet ist. Es ist vorgesehen, zwischen die Auflageflächen 14, 16 bzw. 14', 16' benachbarter Rohrschutzplatten 3 feuerfeste Filzeinlagen einzubringen.

Auch die seitlichen Plattenränder der jeweiligen Rohrschutzplatte 3 sind mit gegengleichen Vorsprüngen bzw. Vertiefungen versehen, mit denen sie seitlich aneinandergefügt werden können. Beim dargestellten Ausführungsbeispiel sind diese als vertikal verlaufende konkave bzw. konvexe Wölbungen 17 bzw. 18 ausgebildet. Es ist ebenfalls vorgesehen, zwischen die Seitenflächen mit den Wölbungen 17 bzw. 18 benachbarter Platten solche feuerfeste Filzeinlagen zu legen.

Die erfindungsgemässen Rohrschutzplatten 3 werden mit ihren Konusnuten 10 von oben auf die entsprechenden, zuvor in ihrer Distanz den Stegen gegenüber eingestellten Muttern 11 mit Aussenkonus aufgesetzt, bis ihre Seitenwände 13 am Umfang 11a des jeweiligen Muttern 11 zur Auflage kommen (d.h. nicht wie bisher, bis sie auf den darunterliegenden Rohrschutzplatten stehen). Danach wird der Raum 4 zwischen den Rohrschutzplatten 3 und den Kesselrohren 1 sowie den Stegen 2 mit Beton gefüllt, wobei der Beton auch in die Konusnuten 10 mit den darin befindlichen Muttern mit Aussenkonus eingebracht (eingegossen) wird.

Durch den sich erfindungsgemäss von oben nach unten vergrössenden Abstand der Nuten-Seitenwände 13 wird erreicht, dass die auf dem erhärteten Betonmaterial "sitzenden" Rohrschutzplatten 3 bei temperaturbedingten Dilatationen (z.B. bei der Müllverbrennung) diesem gegenüber nach oben bewegt werden können, wobei auch die Dilatationen benachbarter Rohrschutzplatten über die zwischen ihren Plattenrändern eingelegten feuerfesten Filze aufgenommen werden können.

## Patentansprüche

1. Rohrschutzplatte aus einem feuerbeständigen Material, die einen Teil einer Wandauskleidung für einen Müllverbrennungsofen bildet und jeweils zum Schutz von mindestens zwei entlang einer Ofenwand vertikal verlaufenden und miteinander über einen Steg (2) verbundenen Kühlrohren (1) vorgesehen ist, wobei die Rohrschutzplatte (3) mit mindestens einer vertikal verlaufenden, durchgehenden Nut (10) versehen ist, derart, dass zwischen der Rohrschutzplatte (3) einerseits und den Kühlrohren (1) sowie den Stegen (2) anderseits ein mit Beton füllbarer Raum (4) gebildet ist, wobei auch die Nut (10) mit dem Beton füllbar ist, **dadurch gekennzeichnet, dass**
die Nuten jeweils als Konusnut (10) ausgebildet sind und zu diesem Zwecke diese Konusnut (10) Seitenwände (13) aufweist, deren Abstand sich von oben nach unten vergrössert.

2. Rohrschutzplatte nach Anspruch 1, **dadurch gekennzeichnet, dass** sie mit der Konusnut (10) auf eine am entsprechenden Steg (2) gehaltene, kegelstumpfförmig ausgebildete Mutter (11) mit Aussenkonus aufsetzbar ist, wobei die Seitenwände (13) der Konusnut (10) von einer Nutenbasis (14) in Richtung zum Nuteneingang (15) hin zusammenlaufen, um die sich im Durchmesser in Richtung zum Steg (2) hin verjüngende Mutter (11) mit Aussenkonus zu hintergreifen.

3. Rohrschutzplatte nach Anspruch 1 oder 2, **dadurch gekennzeichnet, dass** zu beiden Seiten der jeweiligen Nut (10) vertikal vorlaufende konkave Wölbungen (20) für die zu schützenden Kühlrohre (1) bzw. zur Begrenzung eines die Kühlrohre (1) umgebenden und mit Mörtel füllbaren Teilringraumes (4a) angefertigt sind.

4. Ofenwand mit vertikal verlaufenden und miteinander über einen Steg (2) verbundenen Kühlrohren (1) und mit einer Rohrschutzplatte nach Anspruch 3, **dadurch gekennzeichnet, dass** Grösse des mit dem Mörtel füllbaren Raumes (4) bzw. der Abstand der Wölbungen (20) von den Kühlrohren (1) durch Verstellen einer Mutter (11) mit Aussenkonus, darauf die Platte mit der Konusnut aufsetzbar ist, auf einem vom Steg (2) wegragenden Distanzbolzen (12) einstellbar ist.

5. Rohrschutzplatte nach einem der Ansprüche 1 bis 3, **dadurch gekennzeichnet, dass** zwei vertikal verlaufende, durchgehende Konusnuten (10) vorhanden sind, zum Aufsetzen der zum Schutze von drei Kühlrohren (1) vorgeschenen Platte auf zwei je einem Steg (2) zugeordneten Muttern (11) mit Aussenkonus.

6. Rohrschutzplatte nach einem der Ansprüche 1 bis 3 und 5, **dadurch gekennzeichnet, dass** am oberen und/oder unteren Plattenrand Auflageflächen (14, 15, 16; 14', 15', 16') vorhanden sind, die zum Aufsetzen auf eine benachbarte untere Rohrschutzplatte der Wandauskleidung und/oder zur Aufnahme einer benachbarten oberen Rohrschutzplatte über dazwischen eingelegtes Filzmaterial vorgesehen sind.

7. Rohrschutzplatte nach einem der Ansprüche 1 bis 3 und 5 bis 6, **dadurch gekennzeichnet, dass** seitliche Plattenränder jeweils mit einer konkaven oder einer konvexen Wölbung (17, 18) ausgestattet sind, die zum seitlichen Aneinanderfügen benachbarter Rohrschutzplatten der Wandauskleidung vorgesehen sind, wobei zwischen die einander in der Form entsprechenden, gegengleichen Wölbungen (17, 18) benachbarter Rohrschutzplatten (3) Filzmaterial einlegbar ist.

8. Wandauskleidung für einen Müllverbrennungsofen umfassend eine Anzahl von Rohrschutzplatten (3) nach einem der Ansprüche 1 bis 3 und 5 bis 7.

9. Ofenwand mit vertikal verlaufenden und miteinander über einen Steg (2) verbundenen Kühlrohren (1) und mit einer Wandauskleidung nach Anspruch 8, **dadurch gekennzeichnet, dass** die Rohrschutzplatte (3) mit ihrer mindestens einen Konusnut (10) auf einer am entsprechenden Steg (2) gehaltenen Mutter (11) mit einem Aussenkonus aufgesetzt ist, wobei diese Mutter (11) mit dem Aussenkonus an den Seitenwänden (13) der Konusnut (10) anliegt.

## Claims

1. Tube protection plate made of a fire resistant material, which forms a part of a wall lining for an incinerator, and each is arranged for the protection of at least two cooling tubes (1) extending vertically along a incinerator wall and are connected together via a region (2), whereby the tube protection plate (3) is provided with at least one vertically extending through lining groove (10), such that a space (4) fillable with mortar is formed between the tube protection plate (3) on one hand and the cooling tubes (1) as well as the regions (2) on the other hand, **characterized in that**
each of the grooves is formed as conical groove (10) and for that purpose this conical groove (10) comprising side walls (13) with a distance enlarging from upwards to downwards.

2. Tube protection plate according to claim 1, **characterized in that** it with its conical groove (10) is put on a truncated shaped nut (11) with outer cone, hold at the respective region (2), whereby the side walls (13) of the conical groove (10) run together from a groove ground (14) in direction to the groove port (15), to grip the nut (11) with the outer cone, which is taped in direction to the region (2) backwards.

3. Tube protection plate according to claim 1 or 2, **characterized in that** concave curves (20) are produced, which vertically extend to both sides of the respective groove (10) for the protectable cooling tubes (1) respectively for the limitation of a part ring space (4a), which surround the cooling tubes (1) and are fillable with mortar.

4. Incinerator wall with cooling tubes (1) vertically extending and connected together via a region (2), and with a tube protection plate according to claim 3, **characterized in that** size of the space (4) fillable with mortar respectively the distance of the curves (20) of the cooling tubes (1) is adjustable by adjusting the nut (11) with outer cone, on it the plate with the conical groove can be put on, on a distance bolt (12) directed away from the region (2).

5. Tube protection plate according to any one of the claims 1 to 3, **characterized in that** two vertically extending through lining grooves (10) are arranged, to put the plate for the protection of three cooling tubes (1) on two nuts (11) with outer cone, which each are associated with a region (2).

6. Tube protection plate according to any one of the claims 1 to 3 and 5, **characterized in that** the upper and/or lower end of the plate comprise bearing surfaces (14, 15, 16; 14', 15', 16'), which are provided to put on it a neighboured lower tube protection plate of the wall lining and/or for the reception of a neighboured upper tube protection plate via inbetween laid felt material.

7. Tube protection plate according to any one of the claims 1 to 3 and 5 to 6, **characterized in that** each of the side ends of the plates is shaped with a concave or convex curve (17, 18), which is usable for an attachement at the side of the neighboured tube protection plate of the wall lining, whereby it is insertable felt material between the towards each other same shaped curves (17, 18) of neighboured tube protection plates (3).

8. Wall lining for an incinerator comprising a number of tube protection plates according to any one of the claims 1 to 3 and 5 to 7.

9. Incinerator wall with cooling tubes (1) vertically extending and connected together via a region (2), and with a wall inclining according to claim 8, **characterized in that** the tube protection plate (3) with its at least one groove (10) is put on a nut (11) with outer cone, which each is associated with a region (2), whereby the nut (11) with the outer cone is laying at the side walls (13) of the conical groove (10).

## Revendications

1. Plaque de protection de tuyau fabriquée dans un matériau ininflammable, laquelle forme une partie d'un revêtement de paroi pour un four servant à brûler les déchets et prevue pour la protection d'au moins deux tuyaux (1) de refroidissement reliés l'un à l'autre au moyen d'une entretoise (2) s'étendant verticalement le long d'une paroi du four, la plaque (3) de protection de tuyau étant pourvue d'au moins une rainure (10) traversante s'étendant verticalement de telle manière qu'entre la plaque (3) de protection de tube d'une part et les tuyaux (1) de refroidissement ainsi que l'entretoise (2) d'autre part soit formé un espace (4) pouvant être rempli de béton, la rainure (10) pouvant être également remplie de béton, **caractérisée en ce que**
les rainures sont chacune formée en tant que rainure (10) conique et cette rainure (10) conique présente à cet effet des parois (13) latérales, dont l'espacement s'agrandit du haut vers le bas.

2. Plaque de protection de tuyau selon la revendication 1, **caractérisée en ce qu'**elle peut être montée avec la rainure (10) conique sur un écrou (11) en forme de cône tronqué maintenu sur l'entretoise (2) correspondante avec un cône extérieur, les parois (13) latérales de la rainure (10) conique convergent à partir d'une base (14) des rainures dans la direction de l'entrée (15) des rainures, pour que l'écrou (11) réduit s'engage par derrière dans le diamètre dans la direction de l'entretoise (2) avec le cône extérieur.

3. Plaque de protection de tuyau selon la revendication 1 ou 2, **caractérisée en ce que** de chaque côté de chaque rainure (10) des bombements (20) concaves s'étendant verticalement sont fabriqués pour les tuyaux (1) de refroidissement devant être protégés ou pour délimiter un espace (4a) d'anneau gradué pouvant être rempli de mortier et entourant les tuyaux (1) de refroidissement.

4. Paroi de four avec des tuyaux (1) de refroidissement reliés l'un à l'autre au moyen d'une entretoise et s'étendant verticalement et avec une plaque de protection de tuyau selon la revendication 3, **caractérisée en ce que** l'étendue de l'espace (4) pouvant être remplie de mortier ou bien l'espacement des bombements (20) des tuyaux (1) de refroidissement pouvant être ajusté en déplaçant un écrou (11) avec un cône extérieur, sur lequel la plaque peut être disposée avec une rainure conique, sur un boulon (12) d'écartement qui dépasse de l'entretoise (2).

5. Plaque de protection de tuyau selon l'une quelconque des revendications 1 à 3, **caractérisée en ce que** deux rainures (10) coniques traversantes s'étendant verticalement sont présentes afin de disposer la plaque prévue pour la protection de trois tuyaux (1) de refroidissement sur chacun des deux écrous avec un cône extérieur associés à une entretoise (2).

6. Plaque de protection de tuyau selon l'une quelconque des revendications 1 à 3 et 5, **caractérisée en ce que** des surfaces d'appui (14, 15, 16, 14', 15', 16') sont présentes au dessus et / ou en dessous du bord de la plaque, lesquelles sont prévues pour disposer le revêtement de paroi sur une plaque de protection de tuyau inférieure voisine et/ ou pour recevoir une plaque de protection de tuyau supérieure voisine sur un matériau de feutre inséré entre les deux.

7. Plaque de protection de tuyau selon l'une quelconque revendications 1 à 3 et 5 à 6, **caractérisée en ce que** des bords de plaque latéraux sont chacun munis d'un bombement (17, 18) concave ou convexe, lesquels sont prévus pour joindre en aboutement de manière latérale des plaques de protection de tuyau voisines du revêtement de paroi, un matériau de feutre pouvant être inséré entre des bombements (17, 18) diamétralement opposés correspondants les uns aux autres quant à la forme et des plaques (3) de protection de tuyau voisines.

8. Revêtement de paroi pour un four servant à brûler les déchets contenant un nombre de plaques (3) de protection de tuyau selon l'une quelconque des revendications 1 à 3 et 5 à 7.

9. Paroi de four avec des tuyaux (1) de refroidissement reliés les uns aux autres au moyen d'une entretoise (2) s'étendant verticalement et avec un revêtement de paroi selon la revendication 8, **caractérisée en ce que** la plaque (3) de protection de tuyau avec au moins une de ses rainures (10) coniques est disposée sur un écrou (11) maintenu avec un cône extérieur sur l'entretoise (2) correspondante, cet écrou (11) est disposé avec le cône extérieur sur les parois (13) latérales de la rainure (10) conique.
